# EUROPÄISCHE PATENTANMELDUNG

(11) **EP 0 932 174 A2**
(43) Veröffentlichungstag der Anmeldung: **28.07.1999**
(21) Anmeldenummer: 99100150.4
(22) Anmeldetag: 08.01.1999
(51) Int. Cl.: H01H 3/02, H01H 13/50

(54) **Schaltgerät mit Sicherheitsfunktion**

(30) Priorität: 21.01.1998 DE 29800957 U
(71) Anmelder: SIEMENS AKTIENGESELLSCHAFT, 80333 München (DE)
(72) Erfinder: Scherl, Josef, Dipl.-Ing. (FH), 92431 Neunburg (DE); Sehnke, Gerhardt, 92237 Sulzbach-Rosenberg (DE)

(57) **Zusammenfassung**

Erfindungsgemäß wir ein NOT-AUS-Befehlsgerät (1) mit einem Öffner-Schaltelement (4) und einem hierzu in Reihe liegenden Schließer-Schaltelement (5) ausgeführt, die beide mittels eines Schiebers (6) betätigbar sind. Nur bei ordnungsgemäßer Ankopplung des Schiebers (6) an dem Betätiger (2) des NOT-AUS-Befehlsgeräts (1) kann durch Betätigung der gleichzeitge EIN-Zustand beider Schaltelemente (4,5) erreicht werden, in dem der Verbraucherstromkreis geschlossen ist. Hierdurch wird die sichere NOT-AUS-Schaltung durch Öffnen des Öffner-Schaltelements (4) bei weiterer Betätigung gewährleistet.

## Beschreibung

Die Erfindung bezieht sich auf ein Schaltgerät mit einem Öffner-Schaltelement, dessen bewegliche Kontakte durch einen Schieber betätigbar sind.

Ein gattungsgemäßes Schaltgerät gehört seit langem zum Lieferumfang verschiedener Schaltgeräte-Hersteller. Es umfaßt im wesentlichen einen Betätiger, ein Befestigungsteil zur Befestigung an einer Fronttafel und ein zwangsöffnendes ÖffnerSchaltelement. Das Öffner-Schaltelement läßt sich über einen an den Betätiger ankoppelbaren Schieber betätigen. Wird diese Ankopplung, üblicherweise eine Schnapp- oder Schraubverbindung, zwischen Betätiger und Schieber nicht oder nicht ordnungsgemäß ausgeführt, verliert das Schaltgerät, z.B. ein NOT-AUS-Befehlsgerät, seine Funktionsfähigkeit und damit seine Schutzfunktion, ohne daß dies bemerkt wird, da der NOT-AUS-Stromkreis trotz Betätigung weiterhin geschlossen bleibt.

Der Erfindung liegt die Aufgabe zugrunde, ein Schaltgerät der obengenannten Art zu schaffen, das eine sichere Ausschaltung eines Verbraucherstromkreises ermöglicht.

Die Aufgabe wird durch ein mit dem Öffner-Schaltelement in Reihe liegendes Schließer-Schaltelement gelöst, dessen bewegliche Kontakte über den Schieber betätigbar sind, wobei der Schließerweg des Schließer-Schaltelements und der Öffnerweg des Öffner-Schaltelements derart aufeinander abgestimmt sind, daß zur Einschaltung des Schaltgeräts durch Betätigung des Schiebers ein Schaltzustand erreichbar ist, in dem das Schließer- und das Öffner-Schaltelement zugleich geschlossen sind und daß aus diesem Schaltzustand heraus durch Betätigung des Schiebers das Öffner-Schaltelement in den AUS-Zustand überführbar ist.

Die Erfindung wird vorteilhafterweise bei NOT-AUS-Befehlsgeräten genutzt.

Ein Ausführungsbeispiel der Erfindung wird im folgenden anhand einer Zeichnung näher erläutert.

Die Figur zeigt ein NOT-AUS-Befehlsgerät 1, das einen Betätiger 2, ein Befestigungselement 3, sowie ein Öffner-Schaltelement 4 und ein dazu in Reihe geschaltetes Schließer-Schaltelement 5 aufweist, die über einen Schieber 6 betätigbar sind. Hierzu enthalten das Schließer-Schaltelement 5 und das Öffner-Schaltelement 4 auf beweglichen Kontaktbrücken 7 angeordnete bewegliche Kontakte 8 bzw. 9. Die Kontaktbrücken 7 sind in hier nicht dargestellten Fenstern des Schiebers 6 federkraftbelastet angeordnet und in der Längsachse des Schiebers 6 beweglich gelagert. Die Schaltelemente 4 und 5 sind mit dem Schieber 6 in einem Gehäuse 10 als Baugruppe untergebracht, wobei das zur Ankopplung an den Betätiger 2 vorgesehene Ende des Schiebers aus dem Gehäuse 10 herausragt. Die Zeichnung zeigt den Schaltzustand, in dem das Öffner-Schaltelement 4 geschlossen und das Schließer-Schaltelement im geöffneten Zustand ist, wobei die beweglichen Kontakte 9 um den Schließerweg s von den festen Kontakten des Schließer-Schaltelements 5 beabstandet sind. Nach ordnungsgemäßer Ankopplung des Schiebers 6 an den Betätiger 2, z.B. durch Schnapp- oder Schraubverbindung, läßt sich der Schieber 6 durch Betätigung translatorisch um mindestens den Schließerweg s in einen Schaltzustand bewegen, bei dem sowohl das Öffner-Schaltelement 4 als auch das Schließer-Schaltelement 5 sich im geschlossenen Zustand befinden. Dies ist der EIN-Zustand des NOT-AUS-Befehlsgeräts 1, in dem der Verbraucherstromkreis geschlossen ist. Erst bei einer weiteren Betätigung des Betätigers 2 wird durch weitere Verschiebung des Schiebers 6 um einen Öffnerweg das Öffner-Schaltelement 4 geöffnet und damit der Stromkreis unterbrochen. Auf diese Weise wird die NOT-AUS-Funktion des Befehlsgeräts 1 zuverlässig und sicher ausgeführt; denn eine Einschaltung des Verbraucherstromkreises ist überhaupt erst nach ordnungsgemäßer Verbindung des Schiebers 6 mit dem Betätiger 2 möglich. Bei einem nicht ordnungsgemäß montierten oder einem sich lösenden Schieber 6 bleibt der NOT-AUS-Stromkreis durch das offene Schließer-Schaltelement 5 unterbrochen.

## Patentansprüche

1. Schaltgerät (1) mit einem Öffner-Schaltelement (4), dessen bewegliche Kontakte (8) durch einen Schieber (6) betätigbar sind, gekennzeichnet durch ein mit dem Öffner-Schaltelement (4) in Reihe liegendes Schließer-Schaltelement (5), dessen bewegliche Kontakte (9) über den Schieber (6) betätigbar sind, wobei ein Schließerweg s des SchließerSchaltelements (5) und ein Öffnerweg des Öffner-Schaltelements (4) derart aufeinander abgestimmt sind, daß zur Einschaltung des Schaltgeräts (1) durch Betätigung des Schiebers (6) ein Schaltzustand erreichbar ist, in dem das Schließer-Schaltelement (5) und das Öffner-Schaltelement (4) zugleich geschlossen sind, und daß aus diesem Schaltzustand heraus durch Betätigung des Schiebers (6) das Öffner-Schaltelement (4) in den AUS-Zustand überführbar ist.

2. Schaltgerät nach Anspruch 1, **gekennzeichnet** durch eine Nutzung als NOT-AUS-Befehlsgerät.
